# EUROPÄISCHE PATENTSCHRIFT

(11) **EP 0 118 681 B1**
(45) Veröffentlichungstag und Bekanntmachung des Hinweises auf die Patenterteilung: **30.07.1986**
(21) Anmeldenummer: 84100536.6
(22) Anmeldetag: 19.01.1984
(51) Int. Cl.: F02M 37/06, F04B 23/06

(54) **Anordnung einer einen Zusatzkreislauf im Betriebssystem eines Dieselmotors speisende Zusatzpumpe**
Arrangement of an additional pump feeding an additional circuit in the operating system of a diesel engine
Disposition d'une pompe additionnelle pour l'alimentation d'un circuit additionnel dans le sytème d'exploitation d'un moteur Diesel

(30) Priorität: 11.02.1983 DE 3304723
(43) Veröffentlichungstag der Anmeldung: 19.09.1984
(73) Patentinhaber: Mannesmann Kienzle GmbH, 78052 Villingen-Schwenningen (DE)
(72) Erfinder: Kelch, Heinz, D-7744 Königsfeld 5 (DE)

## Beschreibung

Die Erfindung betrifft eine Anordnung einer einen Zusatzkreislauf im Betreibssystem eines Dieselmotors speisenden Zusatzpumpe, wobei das Betriebssystem des Dieselmotors mit einer Einspritzpumpe ausgerüstet ist, welcher eine als Kraftstofförderpumpe dienende mechanische Kolbenpumpe zugeordnet ist, die von einem auf der Einspritzpumpennockenwelle angeordneten Exzenter angetrieben wird, und deren Kolbenraum an der einen dem Antrieb abgewandten Stirnseite durch eine Schraube verschließbar ist.

Ein derartiger, von einer Zusatzpumpe gespeister Zusatzkreislauf kann, wie es die DE-A-31 07141 beschreibt, beispielsweise als Kühlkreislauf Anwendung finden, und zwar in solchen Fällen, in denen eine Kraftstoffverbrauchsmessung mit lediglich einem Mengenmeßgerät vorgenommen wird und das Betriebssystem des Dieselmotors einen geschlossenen, im folgenden als Einspritzkreislauf bezeichneten Kraftstoffkreislauf vorsieht. Dieser Einspritzkreislauf, in dem unter anderem zur Kühlung der Einspritzpumpe bekanntlich mehr Kraftstoff umgewälzt wird als von der Einspritzpumpe abgegeben und somit « verbraucht wird, wird von der Kraftstofförderpumpe, die üblicherweise als mechanische Kolbenpumpe ausgebildet ist, und die unabhängig vom Betriebssystem im allgemeinen unmittelbar an der Einspritzpumpe, in seltenen Fällen am Motor, angeflanscht ist, in Umlauf gehalten. Der Antrieb der Kraftstofförderpumpe erfolgt in den Fällen, in denen die Kraftstofförderpumpe mit der Einspritzpumpe verbunden ist, durch einen auf der Nockenwelle der Einspritzpumpe angeordneten Exzenter, welcher, wie beispielsweise die DE-C-1 095 049 zeigt, auf einen an der einen Stirnseite des zylindrischen Kolbenraumes zugänglichen Stößel einwirkt. Die andere Stirnseite des Kolbenraumes ist, was ebenfalls aus der DE-C-1 095 049 hervorgeht, durch eine Schraube verschlossen.

Eine in geeigneter Weise an den Einspritzkreislauf angekoppelte, offene Saugleitung, in der das Mengenmeßgerät eingeschaltet ist, verbindet den Einspritzkreislauf mit dem Kraftstofftank. In einem solchen geschlossenen Einspritzkreislauf erwärmt sich der umlaufende Kraftstoff erheblich, so daß die Kühlfunktion des Einspritzkreislaufes verloren geht. Die wirksamste Methode, die Erwärmung des Einspritzkreislaufes zu begrenzen, ist, wie eingangs angedeutet, die, dem Einspritzkreislauf einen Wärmeaustauscher zuzuordnen, in welchem ein vom Einspritzkreislauf fluidisch entkoppelter und aus dem Kraftstofftank über eine zusätzliche Förderpumpe gespeister Kühlkreislauf wirksam ist.

Die wesentlichsten Forderungen, die von der Funktionssicherheit abgesehen, von einer derartigen zusätzlichen Anordnung erfüllt sein müssen, sind, daß diese Anordnung weitgehend unabhängig vom Fahrzeugtyp einbaufähig sein soll, sich somit auch für einen nachträglichen Einbau eignen soll, und daß sie mit einem Minimum an Raumbedarf und Montageaufwand realisierbar ist.

Unter diesen Umständen spielt verständlicherweise die Wahl der Zusatzpumpe eine entscheidende Rolle. Ein unangemessen hoher Aufwand, wäre es, für eine ausschließlich mechanisch antreibbare Pumpe einen separaten Antriebsabgriff beispielsweise an der Nockenwelle der Einspritzpumpe vorzusehen und deren Pumpe an einer geeigneten Stelle im Motorraum zu befestigen.

Mit der GB-A-1 209 838 wurde daher vorgeschlagen, eine zusätzlichen Antriebsaufgaben dienende Kolbenpumpe unmittelbar in die Antriebsübertragung zwischen der Kurbelwelle des Motors und der Kraftstoffpumpe einzuschalten, womit jedoch, abgesehen davon daß, da die Kraftstoffpumpe entfernt und wieder angebaut werden muß, diese Lösung für den nachträglichen Einbau wenig geeignet ist, ein erheblicher Eingriff in den Antrieb der Kraftstoffpumpe und ein hoher Montage- und Justieraufwand verbunden ist.

Auch die DE-A-1 403 452 zeigt eine aus einer Kraftstoffpumpe und einer Zusatzpumpe gebildete Baugruppe, wobei der Antrieb der Zusatzpumpe vom Schwingarmantrieb der Kraftstoffpumpe abgezweigt wird. Auch diese Lösung wird, vom Aufwand abgesehen, den gestellten Bedingungen nicht gerecht, da sie von vornherein als ein Doppelpumpenaggregat mit einem gemeinsamen Gehäuse konzipiert ist.

Wegen der Nachrüstfähigkeit und der weitgehenden Beschränkung des Montageaufwandes scheint es daher zweckmäßig, eine mit einem eigenen elektrischen Antriebsaggregat ausgestattete Pumpe, wie sie beispielsweise auch in der genannten DE-A-31 07 141 vorgeschlagen ist, zu verwenden. Im Gegensatz zu einer ausschließlich mechanisch betätigten Pumpe ist bei einer elektrisch betätigten Pumpe lediglich eine elektrische Verbindung zu schaffen, wobei die Befestigung einer solchen Pumpe gegenüber einer mechanisch betätigten Kolben- oder Membranpumpe in einem weiten Rahmen wählbar bleibt und gemäß der genannten Patentanmeldung zur Schaffung einer Funktionsbaugruppe beispielsweise unmittelbar mit dem Wärmeaustauscher verbunden werden kann.

Andererseits sind - abgesehen vom Preis - mit einer elektrisch betätigten Zusatzpumpe, insbesondere bei der vorgesehenen Anwendung im Betriebssystem eines Dieselmotors, erhebliche Funktionsrisiken in Kauf zu nehmen. So ist beispielsweise die Lebensdauer durch die erhebliche Temperatur- und Druckstoßbelastung stark eingeschränkt. Hinzu kommen Funktionsstörungen durch Aufschwimmen der Bürsten infolge eines relativ hochviskosen Dieselölfilms und daraus resultierendem, vorzeitigem Bürstenabbrand.

Es stellte sich somit die Aufgabe, bezüglich einer einem Zusatzkreislauf im Betriebssystem eines Dieselmotors zugeordneten Zusatzpumpe die Funktionssicherheit zu verbessern, dabei die Nachrüstfähigkeit zu erhalten und möglichst den Montageaufwand zu reduzieren.

Die Lösung dieser Aufgabe sieht vor, daß die Zusatzpumpe mit der Kraftstofförderpumpe verbunden ist, derart daß an dem Gehäuse der Zusatzpumpe ein der Verschlußschraube der Kraftstofförderpumpe entsprechendes Gewinde angeformt und die Zusatzpumpe anstelle der Verschlußschraube an der Kraftstofförderpumpe angeschraubt ist, daß die Zusatzpumpe als mechanische Kolbenpumpe ausgebildet ist und daß der gefedert gelagerte Kolben der Zusatzpumpe über einen aus dem Gehäuse der Zusatzpumpe herausragenden Stössel mit dem Kolben der Kraftstofförderpumpe in Wirkverbindung steht.

Die erfindungsgemäße Lösung der gestellten Aufgabe verbindet somit bei einem weitgehend vereinfachten Aufbau der Zusatzpumpe den Vorzug hoher Funktionssicherheit mit einem Minimum an Montageaufwand, wobei weder zusätzliche Befestigungselemente, noch fertigungstechnische Vorbereitungen zu deren Montage erforderlich sind. Vorteilhaft ist ferner, daß die gewählte Anordnung in besonders einfacher Weise einen Austausch und ohne besondere Vorkehrungen einen nachträglichen Einbau der Zusatzpumpe gestattet.

Im folgenden sei die Erfindung anhand der beigefügten Zeichnungen näher erläutert. Es zeigen
Figur 1 eine schematische Darstellung eines Einspritzkreislaufs eines Dieselmotor-Betriebssystems mit einem im Saugbereich angeordneten Mengenmeßgerät und einem der Kühlung des Einspritzkreislaufs dienenden Zusatzkreislauf,
Figur 2 eine Ansicht einer sog. Reiheneinspritzpumpe mit an dieser angeflanschter Kraftstofförderpumpe,
Figur 3 eine zeichnerische Gegenüberstellung von Kraftstofförderpumpe und Zusatzpumpe zur Demonstration des Montagevorteils.
Figur 4 eine Teilschnittdarstellung von Kraftstofförderpumpe und Zusatzpumpe im zusammengebauten Zustand.

Die schematische Darstellung Fig. 1 zeigt einen Kraftstofftank 1, eine tankseitig offene Saugleitung 2, in der ein Vorfilter 3, ein Mengenmeßgerät 4 und ein Rückschlagventil 5 eingeschaltet sind, sowie einen als Einspritzkreislauf bezeichneten, geschlossenen Kraftstoffkreislauf 6, in dem in bekannter Weise eine bestimmte Kraftstoffmenge - ausgehend von der Kraftstofförderpumpe 7, über einen Hauptfilter 8, die Einspritzpumpe 9, einen Wärmeaustauscher 10 sowie ein Wiedereinspeiseventil 11 - in Umlauf gehalten wird. Ein dem Mengenmeßgerät 4 zugeordneter Bypass 12 dient dessen Überbrückung in Störfällen. Ein weiterer, als Kühlkreislauf bezeichneter Kraftstoffkreislauf 13 wird von einer zusätzlichen Förderpumpe, der Zusatzpumpe 14, gespeist. Dieser Kühlkreislauf 13 steht einerseits im Wärmeaustauscher 10 in engem thermischem Kontakt mit dem Einspritzkreislauf 6, andererseits über eine Saugleitung 15 und eine Rückleitung 16 in Verbindung mit dem Kraftstofftank 1, so daß der Wärmeaustauscher 10, der in dem in Fig. 1 dargestellten Ausführungsbeispiel als ein dem Kühlkreislauf 13 zugeordneter Behälter 17 mit einem dem Einspritzkreislauf 6 zugeordneten Kühlkörper 18 ausgebildet ist, stets von kühlem Kraftstoff aus dem Kraftstofftank 1 durchströmt und somit ein Wärmeabtransport, d. h. eine wirkungsvolle Kühlung, gewährleistet ist. Mit 19 ist die erfindungsgemäße mechanische Kopplung zwischen der Kraftstofförderpumpe 7 und der Zusatzpumpe 14 symbolisiert.

Die Fig. 2 zeigt die übliche Anordnung der Kraftstofförderpumpe 7 an der Einspritzpumpe 9, d. h. die Kraftstofförderpumpe 7 ist mittels eines an ihr ausgebildeten Flansches 20 unmittelbar an der Einspritzpumpe 9 befestigt. Der Vollständigkeit halber seien auch die übrigen, der Einspritzpumpe 9 zugeordneten Aggregate genannt, nämlich ein Drehzahlregler 21, eine zwischen der nicht dargestellten Kurbelwelle des Motors und der nicht sichtbaren Nockenwelle der Einspritzpumpe 9 vorgesehene Kupplung 22 und ein Spritzversteller 23. Mit 24 ist eines der Druckventile der Einspritzpumpe 9 bezeichnet. Ferner sind der Kraftstofförderpumpe 7 saugseitig ein Filter 25 und eine Handpumpe 26 zugeordnet. während der Kolbenraum der Kraftstofförderpumpe 7 durch eine Schraube 27 verschlossen ist.

In Fig. 3 sind eine weitere Ansicht der Kraftstofförderpumpe 7 und eine Ansicht der Zusatzpumpe 14 gegenübergestellt. In dieser Darstellung wird ersichtlich, auf welch einfache Weise die Zusatzpumpe 14 montiert werden kann, wenn an ihrem Gehäuse 28 ein dem Gewinde der Verschlußschraube 27 entsprechender Gewindeansatz 29 ausgebildet ist. Die Fig. 3 zeigt ferner. daß im montierten Zustand der Kraftstofförderpumpe 7 eine aus der Kraftstofförderpumpe 7 herausragende, in einem Rollenträger 30 gelagerte Rolle 31 mit einem auf der Einspritzpumpen-Nockenwelle 32 angeordneten Exzenter 33 in Kraftschluß steht.

Einzelheiten zeigt die Fig. 4, und zwar ist der Rollenträger 30 in einer Bohrung 34 geführt und mittels einer zweifachen Nut-Feder-Verbindung - eine ist mit 35/36 bezeichnet - gegen Verdrehen gesichert. Der Rollenträger 30 wirkt, wie ferner ersichtlich ist, auf einen Druckbolzen 37 ein, welcher im Gehäuse 28 der Kraftstofförderpumpe 7 verschiebbar gelagert ist und an welchem sich der in der Kolbenbohrung 38 geführte und unter der Wirkung einer Kolbenfeder 39 stehende Förderkolben 40 der Kraftstofförderpumpe 7 abstützt. Bei der üblichen Ausrüstung der Kraftstofförderpumpe 7 dient die Verschlußschraube 27 der Kolbenfeder 39 als Gegenlager. Bei der erfindungsgemäßen Ausführung stützt sich die Kolbenfeder 39 am Gehäuse 28 der Zusatzpumpe 14 bzw. an einem in das Gehäuse 28 eingrepreßten Lagerteil 41 ab. Im Lagerteil 41 ist ein Stössel 42 geführt, der, wenn die Zusatzpumpe 14 an der Kraftstofförderpumpe 7 angeschraubt ist, unter der Wirkung einer Feder 43 einerseits mit dem Förderkolben 40, andererseits mit einem im Gehäuse 28 der Zusatzpumpe 14 ausgebildeten Bohrung 44 gelagerten Kolben 45 in Wirkverbindung steht. Der Stössel 42 und die Feder 43 stellen somit die bereits erwähnte und in Fig. 1 mit 19 bezeichnete, mechanische Kopplung dar..

Dem Saug- und Druckraum 46 der Zusatzpumpe 14 sind Schlauchanschlußstutzen 47 und 48 zugeordnet, in die als Rückschlagventile wirkende Kugelventile 49 und 50, die jeweils aus einer Kugel 51, einer Feder 52 und einem Kugelkäfig 53 bestehen, integriert sind.

Der Vollständigkeit halber sei noch erwähnt, daß die Kraftstofförderpumpe 7 sowohl saugseitig als auch druckseitig durch einen mittels einer Hohlschraube 54 bzw. 55 befestigten Ringrohranschluß 56 bzw. 57 in dem betreffenden Kraftstoffkreislauf einbindbar ist und daß saug- und druckseitig jeweils ein Rückschlagventil - in Fig. 4 ist lediglich der jeweilige Ventilsitz 58 bzw. 59 und die die Rückschlagventilfedern stützenden Bauteile, d. h. einerseits die Handpumpe 26 bzw. deren in den Ventilraum einschraubbares Gehäuse, andererseits eine Verschlußschraube 60 dargestellt - vorgesehen ist, welches den jeweiligen Kanal 61 bzw. 62 zum Saugraum 63 öffnet bzw. sperrt. Ferner sei noch erwähnt, daß der Druckraum 64 der Kraftstofförderpumpe 7 durch einen geeigneten Kanal 65 mit dem druckseitigen Ablauf in Verbindung steht. Mit 66 ist eine zwischen der Kraftstofförderpumpe 7 und der Zusatzpumpe 14 vorgesehene, vorzugsweise weichmetallische Dichtung bezeichnet.

## Patentansprüche

Anordnung einer einen Zusatzkreislauf (13) im Betriebssystem eines Dieselmotors speisenden Zusatzpumpe (14), wobei das Betriebssystem des Dieselmotors mit einer Einspritzpumpe (9) ausgerüstet ist, welcher eine als Kraftstofförderpumpe (7) dienende, mechanische Kolbenpumpe zugeordnet ist, die von einem auf der Einspritzpumpennockenwelle (32) angeordneten Exzenter (33) angetrieben wird und deren Kolbenraum (63, 64) an der einen, dem Antrieb abgewandten Stirnseite durch eine Schraube (27) verschließbar ist, dadurch gekennzeichnet, daß die Zusatzpumpe (14) mit der Kraftstofförderpumpe (7) verbunden ist, derart daß an dem Gehäuse (28) der Zusatzpumpe (14) ein der Verschlußschraube (27) der Kraftstofförderpumpe (7) entsprechendes Gewinde (29) angeformt und die Zusatzpumpe (14) anstelle der Verschlußschraube (27) an der Kraftstofförderpumpe (7) angeschraubt ist, daß die Zusatzpumpe (14) als mechanische Kolbenpumpe ausgebildet ist und daß der gefedert gelagerte Kolben (45) der Zusatzpumpe (14) über einen aus dem Gehäuse (28) der Zusatzpumpe (14) herausragenden Stössel (42) mit dem Kolben (40) der Kraftstofförderpumpe (7) in Wirkverbindung steht.

## Claims

Arrangement of an additional pump (14) feeding an additional circuit in the operating system of a Diesel engine having a feeding pump (9) to which is attributed a mechanical reciprocating piston pump serving as fuel feeding pump (7) which is driven by an excenter arranged on the feeding pump cam shaft (32) and the piston space (63, 64) of which is closed by a screw (27) at the front face opposite the drive, characterized in that the additional pump (14) is connected to the fuel feeding pump (7) so that at the housing (28) of the additional pump (14) there is a winding (29) corresponding to the closing screw (27) of the fuel feeding pump (7) and in that the additional pump (14) is screwed to the fuel feeding pump (7) instead of the closing screw (27), and that the additional pump (14) is in the form of a mechanical reciprocating piston pump and that the spring mounted piston (45) of the additional pump (14) is in operative connection with the piston (40) of the fuel feeding pump (7) by means of a tappet (42) projecting from the additional pump (14).

## Revendications

Disposition d'une pompe supplémentaire (14) alimentant un circuit supplémentaire (13) dans le système fonctionnel d'un moteur Diesel, le système fonctionnel du moteur Diesel étant équipé d'une pompe d'injection (9) à laquelle est associée une pompe à piston mécanique servant de pompe d'alimentation de carburant (7) qui est entraînée par un excentrique (33) disposé sur l'arbre à cames (32) de la pompe d'injection et dont l'enceinte de piston (63, 64) peut être obturée à l'une des faces frontales opposée à l'entrai- nement, par une vis (27), caractérisée par le fait que la pompe supplémentaire (14) est reliée à la pompe d'alimentation de carburant (7) de telle sorte qu'au carter (28) de la pompe supplémentaire (14) soit réalisé un filet (29) correspondant à la vis d'obturation (27) de la pompe d'alimentation de carburant (7) et que la pompe supplémentaire (14) soit vissée à la place de la vis d'obturation (27) sur la pompe d'alimentation de carburant (7), que la pompe supplémentaire (14) est réalisée sous forme de pompe à piston mécanique et que le piston (45) monté sur ressort de la pompe supplémentaire (14) coopère fonctionnellement, par l'intermédiaire d'un coulisseau (42) émergeant du carter (28) de la pompe supplémentaire (14), avec le piston (40) de la pompe d'alimentation de carburant (7).
